# DEMANDE DE BREVET EUROPEEN

(11) **EP 0 935 983 A1**
(43) Date de publication de la demande: **18.08.1999**
(21) Numéro de dépôt: 98400310.3
(22) Date de dépôt: 11.02.1998
(51) Int. Cl.: A63B 69/00, A63B 29/02

(54) **Prise d'escalade à mains nues pouvant recevoir un coinceur**

(71) Demandeur: Berger, Thierry, 45250 Briare (FR)
(72) Inventeur: Berger, Thierry, 45250 Briare (FR)

(57) **Abrégé**

Dispositif pour utiliser un coinceur d'assurage sur une ou plusieurs prises artificielles d'un mur d'escalade.

L'invention concerne un dispositif permettant l'apprentissage des coinceurs d'escalade en milieu artificiel en but de leur utilisation future en milieu naturel avec un maximum de sécurité.

Il est constitué d'une prise mobile (1) présentant un, ou plusieurs, logis (3) en forme d'entonnoir dans lequel on introduit le coinceur d'assurage (2), la prise-coinceur est fixée sur le mur d'escalade par une vis (6).

Le dispositif selon l'invention est particulièrement destiné aux murs d'escalade artificiels.

## Description

La présente invention concerne un dispositif pour escalader sur une structure artificielle à l'aide d'un coinceur d'assurage.

Actuellement, les utilisateurs disposent d'une part de prises d'escalade artificielles et d'autre part de coinceurs, moyens d'ancrages temporaires. Le dispositif selon l'invention permet de réunir les deux.

Il permet d'apprendre à se servir d'un coinceur en dehors du site naturel auquel il est habituellement destiné et d'acquérir une maîtrise optimale de sécurité.

Le dessin annexé illustre l'invention :
Les figures 1 et 2 représentent en coupe, le dispositif de l'invention.

En référence à ce dessin, le dispositif comporte une prise mobile (1), fixée au mur par une vis (6), avec en son centre un ou plusieurs logis (3) constitué d'une partie évasée (4) permettant l'insertion d'un coinceur (2) et d'une partie étroite (5) bloquant ce dernier.

La structure du logis peut être en inox ou autres alliages conformes aux résistances en vigueur, permettant le renfort de la structure de la prise (1) d'escalade. Cette dernière est constituée de béton de résine ou autres matériaux imitant la surface naturelle du rocher.

A titre d'exemple non limitatif, le logis aura des dimensions de l'ordre de 2,5 cm au plus large et de 1 cm au plus étroit.

Le dispositif selon l'invention est particulièrement destiné aux murs d'escalade.

## Revendications

1. Dispositif pour recevoir un coinceur caractérisé en ce qu'il comporte une prise d'escalade (1) fixée par une vis (6) au mur, présentant un logis (3) dans lequel est introduit le coinceur (2).

2. Dispositif selon la revendication 1 caractérisé en ce que le logis (3) est constitué d'une partie évasée (4) permettant l'insertion d'un coinceur (2) et d'une partie étroite (5) bloquant ce dernier.

3. Dispositif selon les revendications 1 et 2 caractérisé en ce que la structure du ou des logis (3) peut être en inox ou autres alliages conformes aux résistances en vigueur, venant renforcer la structure de la prise (1) d'escalade.

4. Dispositif selon la revendication 3 caractérisé en ce que la prise (1) est constituée de béton de résine ou autres matériaux imitant la surface naturelle du rocher.
